# EUROPÄISCHE PATENTSCHRIFT

(11) **EP 1 031 313 B1**
(45) Veröffentlichungstag und Bekanntmachung des Hinweises auf die Patenterteilung: **15.11.2006**
(21) Anmeldenummer: 00101670.8
(22) Anmeldetag: 28.01.2000
(51) Int. Cl.: A47L 15/42

(54) **Deckel für einen Salzbehälter**
Lid for a salt container
Couvercle pour un container destiné à recevoir du sel

(30) Priorität: 19.02.1999 DE 19907112
(43) Veröffentlichungstag der Anmeldung: 30.08.2000
(73) Patentinhaber: BSH Bosch und Siemens Hausgeräte GmbH, 81739 München (DE)
(72) Erfinder: Groll, Hubert, 89426 Mödingen (DE); Kücük, Cengiz, 89428 Syrgenstein (DE); Hechtl, Georg, 89407 Dillingen (DE)

(56) Entgegenhaltungen:
- CH-A- 534 076
- DE-A- 19 614 813
- DE-U- 9 113 528

## Beschreibung

Die Erfindung betrifft einen Deckel für einen Salzbehälter einer Enthärtungseinrichtung einer Geschirrspülmaschine oder dgl., zum Verschließen einer Einfüllöffnung für Salz, wobei der Deckel an einer Seite über wenigstens ein Scharnier schwenkbar gelagert ist und in seiner Schließstellung festgestellt ist.

Die Einfüllöffnung eines Salzbehälters einer Enthärtungseinrichtung einer Geschirrspülmaschine werden üblicherweise als Schraubdeckel mit einem Innengewinde ausgebildet (vgl. beispielsweise DE-38 24 566-C oder DE-196 14 813-A1), das auf ein entsprechendes, im Bereich der Einfüllöffnung ausgebildetes Außengewinde aufschraubbar ist. Diese Deckel sind nur mit einem relativ großen Aufwand herzustellen. Bei nicht sachgemäßen bzw. vollständigem Aufschrauben des Deckels nach einem Einfüllen von Salz in den Salzbehälter besteht bei diesen Deckeln die Gefahr, dass Salz bzw. Anteile einer in dem Salzbehälter gebildeten Salzlösung austreten können oder dass Spülflüssigkeit in dem Salzbehälter gelangen kann und damit die in dem Salzbehälter erzeugte Sole verdünnt und im schlimmsten Fall den Ionentauscher der Enthärtungseinrichtung funktionsunfähig macht.

Diese Nachteile sollen mit einem in DE-91 13 528-U1 beschriebenen Deckel der eingangs genannten Art vermieden werden. Dieser Deckel dichtet die Einfüllöffnung mittels einer Flachdichtung ab, wobei die Flachdichtung mittels eines Rasthakens gegen eine Stirnwand eines die Einfüllöffnung für Salz umgebenden Einfüllstutzens verspannt wird.

DE-U-9113528 schildert dem Oberbegriff des unabhängigen Anspruchs.

Die ausreichende Abdichtung mittels einer Flachdichtung erfordert eine große Anpresskraft, sodass der oben beschriebene Deckel nur unter großem Kraftaufwand geschlossen oder geöffnet werden kann. Insbesondere die Bedienung eines Rasthakens ist nicht benutzerfreundlich.

Aus CH-534 076-A ist ein Kanister mit Ausguss-Stutzen bekannt geworden, bei dem an einem Deckel an der einem Scharnier gegenüberliegenden Seite mittels wenigstens eines Griffscharniers ein Betätigungsgriff schwenkbar gelagert ist, der mit Führungsmitteln die Schließ- bzw. Öffnungsbewegung des Deckels steuert und diesen in Schließstellung hält.

Bei dem Kanister-Ausguss-Stutzen nach CH-534 076-A sind sogenannte Krallen, die eine Führungsbahn beinhalten, an dem Griff gefestigt und der Deckel weist in die Führungsbahn einragende Querstege auf.

Der Erfindung liegt daher die Aufgabe zugrunde, einen gattungsgemäßen Deckel in einfacher Weise so weiterzubilden, dass er einfach und sicher geschlossen oder geöffnet werden kann.

Diese Aufgabe wird erfindungsgemäß dadurch gelöst, dass an dem Deckel an der dem Scharnier gegenüberliegenden Seite mittels wenigstens eines Griffscharniers ein Betätigungsgriff schwenkbar gelagert ist, der mit Führungsmitteln die Schließ- bzw. Öffnungsbewegung des Deckels steuert und diesen in Schließstellung hält und dass der Betätigungsgriff an wenigstens einer Seite eine nach unten vorragende Wange aufweist, an der ein nach innen vorragender Führungsstift angeordnet sind, der beim Schließen des Deckels in eine Führungsnut eintaucht

Mittels eines zusätzlichen Betätigungsgriffs wird das Öffnen oder Schließen des Deckels für den Benutzer wesentlich erleichtert. Dadurch, dass der Deckel über mindestens ein Scharnier schwenkbar gelagert ist, ist weiterhin sichergestellt, dass der Deckel stets verfügbar ist und im Gegensatz zu den bekannten, aufschraubbaren Deckeln nicht verlegt werden, kann. Die Anordnung der Führungsnut an dem Deckel und des in dieser Nut geführten Stiftes innen an der Wange des Betätigungsgriffs schützt den Stift als auch die Führungsnut vor Verschmutzungen oder Beschädigungen und gewährleistet so eine sichere Funktion beim Öffnen und Schließen des Deckels. Ein in einer Nut geführter Stift ist auf einfache Art und Weise herstellbar. Mit der Erfindung ist ein gattungsgemäßer Deckel in einfacher Weise so weitergebildet, dass er einfach und sicher geschlossen oder geöffnet werden kann.

Bevorzugt ist die Führung eine sich um den Drehpunkt des Griffscharniers des Betätigungsgriffs erstreckende Kurve, wodurch eine gleichmäßige Öffnungs- bzw. Schließbewegung des Deckels gewährleistet wird.

In besonders vorteilhafter Weise hat die Kurve mit zunehmender Öffnungsbewegung einen geringeren Abstand zum Drehpunkt des Griffscharniers des Betätigungsgriffs. Dadurch, dass die Kurve zum Öffnen immer enger wird, wird das Öffnen des Deckels für den Benutzer zwangsläufig beschleunigt und fällt beim Schließen des Deckels der Führungsstift selbstständig in die Führungsnut. Dadurch, dass die Kurve beim Schließen immer weiter wird, wird beim Schließen des Deckels die Schließkraft immer größer und die endgültige Schließstellung gegen unbeabsichtigtes Öffnen gesichert.

Die ausreichende Abdichtung mittels einer, aus dem Stand der Technik bekannten Flachdichtung erfordert eine große Anpresskraft. Weiterhin hat sich in der Praxis gezeigt, dass durch die Dauerbelastung die Elastizität einer Flachdichtung abnimmt und diese nach verhältnismäßig kurzer Gebrauchsdauer aufgrund auftretender Undichtheiten ausgewechselt werden muss. Der Einsatz einer dauerhaften Dichtung, die weniger Anpresskraft erfordert, ist also wünschenswert.

Nach einem weiteren bevorzugten Merkmal der Erfindung weist der Deckel daher einen in Schließstellung in einen die Einfüllöffnung umgebenden Einfüllstutzen einragenden Bund auf, der von einer Dichtung umfasst wird, die an der Innenwand des Einfüllstutzens dichtend anliegt. Eine am Umfang anliegende Dichtung, d.h. eine radial wirkende Dichtung, benötigt keine große Anpresskraft für eine ausreichende Dichtwirkung. Daher ist der erfindungsgemäße Deckel ohne großen Kraftaufwand zu öffnen oder zu schließen und die Lebensdauer der Dichtung wird durch die auf sie wirkende, geringe Anpresskraft nicht verkürzt.

Nach einer bevorzugten Ausführungsform der Erfindung ist der Bund zylinderförmig und die Dichtung eine Rundschnurringdichtung. Eine Rundschnurringdichtung - ein sogenannter O-Ring ist eine sehr dauerhafte, leicht montierbare Dichtung.

Eine einfache Herstellung und eine ausreichende Korrosionsbeständigkeit wird dadurch erreicht, dass zweckmäßigerweise außer der Dichtung alle Teile des Deckels aus Kunststoff hergestellt sind.

Die Erfindung wird nachstehend anhand dem in der Zeichnung dargestellten Ausführungsbeispiel erläutert. Es zeigen
- Fig. 1: eine Seitenansicht eines auf einem Salzeinfüllstutzen befestigten erfindungsgemäßen Deckels für einen Salzbehälter in Öffnungsstellung,
- Fig. 2: einen Schnitt durch den auf einem Salzeinfüllstutzen befestigten Deckel in Schließstellung und
- Fig. 3: eine perspektivische Darstellung des Deckels.

Eine nicht näher beschriebene Geschirrspülmaschine weist eine Enthärtungseinrichtung auf, die im wesentlich aus einem nicht gezeigten Ionenaustauscher und einem nur teilweise gezeigten Salzbehälter besteht. Die Enthärtungseinrichtung ist unter einer nicht dargestellten Bodenwanne eines nicht gezeigten Spülbehälters der Geschirrspülmaschine angeordnet. Der Salzbehälter dient zum Erzeugen einer Sole zum Regenerieren des Ionenaustauschers. Der Salzbehälter weist einen durch einen erfindungsgemäßen Deckel 1 verschließbaren Einfüllstutzen 2 für Salz auf. Der Deckel 1 ist an einer Seite über wenigstens ein Scharnier 3 schwenkbar gelagert.

Der Deckel 1 in dem gezeigten Ausführungsbeispiel ist im wesentlichen aus vier Teilen zusammengesetzt. Mit einer Befestigungsplatte 7 wird der Deckel 1 auf den mit einem Außengewinde versehenen Einfüllstutzen 2 des Salzbehälters aufgeschraubt. Diese Befestigungsplatte 7 weist auf jeder Seite einen Träger 8 auf, an dem jeweils ein Scharnierbolzen 9 des Scharniers 3 nach innen vorragend angeformt ist. Unter dem Scharnierbolzen 9 ist eine Scharnieraufnahme eines den Bolzen 4 und die Dichtung 5 tragenden Deckelunterteils 10 angeordnet. Oberhalb des Scharnierbolzens 9 ist eine Scharnieraufnahme eines Deckeloberteils 11 angeordnet. Das Deckelunterteil 10 ist mit dem Deckeloberteil 11 mittels einer in eine schlitztförmige Aufnahme 13 mit Anschlagschulter des Deckeloberteils 11 einragenden Schnappleiste 12 des Deckelunterteils 10, der einen sich in Einbaulage in Richtung auf die Anlageschulter verbreiternden Querschnitt aufweist, verbunden.

Erfindungsgemäß ist an dem Deckel 1 an der dem Scharnier 3 gegenüberliegenden Seite mittels eines Griffscharniers 14 ein Betätigungsgriff 15 schwenkbar gelagert. Mit an dem Betätigungsgriff 15 angeordneten Führungsmitteln wird die Schließ- bzw. Öffnungsbewegung des Deckels 1 gesteuert und dieser in Schließstellung gehalten.

Mittels des zusätzlichen Betätigungsgriffs 15 wird das Öffnen oder Schließen des Deckels 1 für den Benutzer wesentlich erleichtert. Dadurch, daß der Deckel 1 über mindestens ein Scharnier 3 schwenkbar gelagert ist, ist weiterhin sichergestellt, daß der Deckel 1 stets verfügbar ist und im Gegensatz zu den bekannten, aufschraubbaren Deckeln nicht verlegt werden kann.

Das Griffscharnier 14 wird von an dem Deckelunterteil 10 angeformten "U"-förmigen Aufnahmen 16 gebildet. Der Scharnierbolzen 17 ist an dem Betätigungsgriff 15 angeordnet und wird von einer Rastnase 18, die an dem Deckeloberteil 11 angeformt ist, in der Aufnahme 16 gehalten.

Die Führungsmittel zur Steuerung der Schließ- bzw. Öffnungsbewegung des Deckels 1 und des Betätigungsgriffs 15 sind an wenigstens einer Seite, im Ausführungsbeispiel an beiden Seiten, des Betätigungsgriffs 15 angebrachte, nach unten vorragende Wangen 19, an der ein nach innen vorragender Führungsstift 20 angeordnet ist, der in eine Führungsnut 21 eintaucht. Diese Führungsnut 21 ist in einer hochragenden Wange 22 der Befestigungsplatte 7 angeordnet und verläuft entlang einer sich um den Drehpunkt des Griffscharniers 14 des Betätigungsgriffs 15 erstreckenden Kurve, wobei die Kurve mit zunehmender Öffnungsbewegung einen geringeren Abstand zum Drehpunkt des Griffscharniers 14 des Betätigungsgriffs 15 hat, d.h. bei der Bewegung des Betätigungsgriff 15 zur Öffnungsstellung (siehe Fig. 1) wird die Kurve der Führungsnut 21 enger und bei der Bewegung des Betätigungsgriffs 15 zur Schließstellung wird die Kurve der Führungsnut 21 flacher. Dadurch, daß die Kurve beim Schließen immer weiter wird, wird beim Schließen des Deckels 1 die Schließkraft immer größer und die endgültige Schließstellung gegen unbeabsichtigtes Öffnen gesichert.

Die ausreichende Abdichtung mittels einer, aus dem Stand der Technik bekannten Flachdichtung erfordert eine große Anpreßkraft. Weiterhin hat sich in der Praxis gezeigt, daß durch die Dauerbelastung die Elastizität der Flachdichtung abnimmt und diese nach verhältnismäßig kurzer Gebrauchsdauer aufgrund auftretender Undichtheiten ausgewechselt werden muß.

Der Deckel 1 weist daher einen in Schließstellung in einen die Einfüllöffnung umgebenden Einfüllstutzen 2 einragenden Bund 4 auf, der von einer Dichtung 5 umfaßt wird, die an der Innenwand des Einfüllstutzens 2 dichtend anliegt (siehe Fig. 2). Der Bund 4 ist zylinderförmig und weist eine Ringnut 6 auf, in die die Dichtung 5, die eine Rundschnurringdichtung - üblicherweise O-Ring genannt - ist, eingelegt ist.

Eine am Umfang anliegende Dichtung 5, d.h. eine radial wirkende Dichtung, benötigt keine große Anpreßkraft für eine ausreichende Dichtwirkung. Daher ist der Deckel 1 ohne großen Kraftaufwand zu öffnen oder zu schließen und die Lebensdauer der Dichtung 5 wird durch die auf sie wirkende, geringe Anpreßkraft nicht verkürzt.

Alle Teile des Deckels 1 außer der Dichtung 5 sind im gezeigten Ausführungsbeispiel aus Kunststoff hergestellt.

Wie in Fig. 3 erkennbar ist, ist auf dem Deckeloberteil 11 das bei Geschirrspülmaschinen übliche Symbol für Salz angebracht, um zu verhinder, daß der Benutzer anstatt Salz ein anderes Zugabemittel für Geschirrspülmaschinen, z.B. Reiniger, einfüllt. Das Deckeloberteil 11 kann aber auch für Aufschriften, z.B. Werbeaufschriften für eine Salzmarke, verwendet werden.

Mit der Erfindung ist ein gattungsgemäßer Deckel 1 in einfacher Weise so weitergebildet, daß er einfach geschlossen oder geöffnet werden kann.

## Patentansprüche

1. Deckel (1) für einen Salzbehälter einer Enthärtungseinrichtung einer Geschirrspülmaschine oder dgl., zum Verschließen einer Einfüllöffnung für Salz, wobei der Deckel (1) an einer Seite über wenigstens ein Scharnier (3) schwenkbar gelagert ist und in seiner Schließstellung festgestellt ist,
**dadurch gekennzeichnet, dass**
an dem Deckel (1) an der dem Scharnier (3) gegenüberliegenden Seite mittels wenigstens eines Griffscharniers (14) ein Betätigungsgriff (15) schwenkbar gelagert ist, der mit Führungsmitteln die Schließ- bzw. Öffnungsbewegung des Deckels (1) steuert und diesen in Schließstellung hält, und dass der Betätigungsgriff (15) an wenigstens einer Seite eine nach unten vorragende Wange (19) aufweist, an der ein nach innen vorragender Führungsstift (20) angeordnet sind, der in eine Führungsnut (21) eintaucht.

2. Deckel nach Anspruch 1, **dadurch gekennzeichnet, dass** der Deckel (1) eine Führung aufweist, die eine sich um den Drehpunkt des Griffscharniers (14) des Betätigungsgriffs (15) erstreckende Kurve ist.

3. Deckel nach Anspruch 1 oder 2, **dadurch gekennzeichnet, dass** die Kurve mit zunehmender Öffnungsbewegung einen geringeren Abstand zum Drehpunkt des Griffscharniers (14) des Betätigungsgriffs (15) hat.

4. Deckel nach einem der Ansprüche 1 bis 3, **dadurch gekennzeichnet, dass** der Deckel (1) einen in Schließstellung in einen die Einfüllöffnung umgebenden Einfüllstutzen (2) einragenden Bund (4) aufweist, der von einer Dichtung (5) umfasst wird, die an der Innenwand des Einfüllstutzens (2) dichtend anliegt.

5. Deckel nach Anspruch 4, **dadurch gekennzeichnet, dass** der Bund (4) zylinderförmig und die Dichtung (5) eine Rundschnurringdichtung ist.

6. Deckel nach einem der Ansprüche 1 bis 5, **dadurch gekennzeichnet, dass** außer der Dichtung (5) alle Teile des Deckels (1) aus Kunststoff hergestellt sind.

## Claims

1. Cover (1) for a salt container of softening equipment of a dishwasher or the like, for closing a filling opening for salt, wherein the cover (1) is pivotably mounted at one side by way of at least one hinge (3) and is fixed in its closed setting, **characterised in that** pivotably mounted at the cover (1) at the side opposite the hinge (3) by means of at least one grip hinge (14) is an actuating grip (15) which by guide means controls the closing and opening movement of the cover (1) and holds this in closed setting, and that the actuating grip (15) has at at least one side a downwardly projecting cheek (19) at which is arranged an inwardly projecting guide pin (20) entering into a guide groove (21).

2. Cover according to claim 1, **characterised in that** the cover (1) has a guide, which is a cam extending around the fulcrum of the grip hinge (14) of the actuating grip (15).

3. Cover according to claim 1 or 2, **characterised in that** the cam has, with increasing opening movement, a smaller spacing from the fulcrum of the grip hinge (14) of the actuating grip (15).

4. Cover according to one of claims 1 to 3, **characterised in that** the cover (1) has a collar (4), which in closed setting projects into a filling stub pipe (2) surrounding the filling opening and which is surrounded by a seal (5) sealingly bearing against the inner wall of the filling stub pipe (2).

5. Cover according to claim 4, **characterised in that** the collar (4) is cylindrical and the seal (5) is a toroidal sealing ring.

6. Cover according to one of claims 1 to 5, **characterised in that** apart from the seal (5) all parts of the cover (1) are produced from plastics material.

## Revendications

1. Couvercle (1) pour un container, destiné à recevoir du sel, d'un dispositif d'adoucissement d'un lave-vaisselle ou similaire, pour fermer une ouverture de remplissage de sel, le couvercle (1) étant placé de manière pivotante sur un côté à l'aide d'au moins une charnière (3) et étant fixé, dans sa position de fermeture,
**caractérisé en ce qu'**
une poignée de commande (15) est logée de manière pivotante sur le couvercle (1), sur le côté opposé à la charnière, au moyen d'au moins une charnière de prise (14), laquelle charnière de prise commande le mouvement de fermeture resp. d'ouverture du couvercle (1) à l'aide de moyens de guidage et maintient celui-ci en position de fermeture, et **en ce que** la poignée de commande (15) présente sur au moins un côté une joue (19) dépassant vers le bas, sur laquelle est disposée une tige de guidage (20) dépassant vers l'intérieur, qui plonge dans une rainure de guidage (21).

2. Couvercle selon la revendication 1, **caractérisé en ce que** le couvercle (1) présente un guidage qui est une courbe s'étendant autour du point de pivotement de la charnière de prise (14) de la poignée de commande (15).

3. Couvercle selon la revendication 1 ou 2, **caractérisé en ce que** la courbe, au fur et à mesure que le mouvement d'ouverture croît, a une plus petite distance par rapport au point de pivotement de la charnière de prise (14) de la poignée de commande (15).

4. Couvercle selon l'une quelconque des revendications 1 à 3, **caractérisé en ce que** le couvercle (1) présente un collet (4) dépassant, en position fermée, dans une goulotte de remplissage (2) entourant l'ouverture de remplissage, lequel collet est entouré par un joint d'étanchéité (5) qui est adjacent de manière étanche à la paroi intérieure de la goulotte de remplissage (2).

5. Couvercle selon la revendication 4, **caractérisé en ce que** le collet (4) est en forme de cylindre et le joint d'étanchéité (5) est un joint annulaire torique.

6. Couvercle selon l'une quelconque des revendications 1 à 5, **caractérisé en ce que** toutes les pièces du couvercle (1), à l'exception du joint d'étanchéité (5), sont fabriquées en plastique.
